# FASCICULE DE BREVET EUROPEEN

(11) **EP 1 246 991 B1**
(45) Date de publication et mention de la délivrance du brevet: **24.09.2003**
(21) Numéro de dépôt: 01911479.2
(22) Date de dépôt: 12.01.2001
(51) Int. Cl.: E06B 9/00

(54) **SYSTEME D'ETANCHEITE ANTI-INONDATION REGLABLE**
ANPASSBARES ABDICHTSYSTEM GEGEN HOCHWASSER
ADJUSTABLE ANTI-INUNDATION SEALING SYSTEM

(30) Priorité: 14.01.2000 LU 90507
(43) Date de publication de la demande: 09.10.2002
(73) Titulaire: Abrisec S.A., 4040 Herstal (BE)
(72) Inventeur: HAMEL, Willy, 3348 Leudelange (LU); MOINEAU, Gaspard, B-4900 Spa (BE)
(74) Mandataire: Waxweiler, Jean
(86) Numéro de dépôt international: EP0100343
(87) Numéro de publication internationale: WO01051754

(56) Documents cités:
- EP-A- 0 848 136
- GB-A- 2 300 662

## Description

La présente invention concerne un système d'étanchéité destiné à être utilisé près d'une ouverture d'une habitation ou autre construction pour empêcher l'infiltration d'eau, de boue et autres produits dans l'habitation à protéger.

Plus particulièrement, l'invention est relative à un panneau d'étanchéité destiné à être appliqué devant une porte ou une fenêtre d'un immeuble pour éviter l'infiltration d'eau lors d'innondations.

Le panneau peut aussi servir à empêcher l'évacuation de l'eau ou autres produits lors d'un incendie dans un immeuble ou tout autre endroit.

Qu'il s'agisse de l'industrie ou des habitations domestiques, de nombreux domaines d'activité s'intéressent à l'étanchéité des ouvertures des immeubles et à des dispositifs pour éviter l'infiltration d'eau et de boues vers l'intérieur lors d'innondations et de crues des cours d'eaux provoquant des dégâts considérables.

Essentiellement, pour des raisons évidentes, il est souhaitable de pouvoir limiter au maximum la propagation des eaux au travers de telles ouvertures des bâtiments, portes ou fenêtres. Il existe principalement deux techniques, dont la première ne peut être appliquée qu'à des constructions neuves puisqu'il s'agit précisément de construire dès l'origine des cloisons présentant des dispositifs externes d'étanchéité. Pour cela, par exemple, on construit une cloison constituée extérieurement de parois multiples utilisant par un matériau étanche. Son efficacité est toute relative et dépend de différents facteurs. En outre, son prix est relativement élevé.

La seconde technique consiste à barricader les ouvertures des immeubles avec des sacs de sable ou des panneaux fixés aux murs extérieurs et/ou aux chambranles des portes et des fenêtres de manière à résister à la pression élevée des eaux et à réduire l'infiltration des eaux, boues et autres produits vers l'intérieur des bâtiments. Si l'on considère les dégâts causés par de telles innondations malgré l'emploi de tels matériaux, il s'avère que cette technique ne résiste pas aux pressions élevées des eaux et n'apporte pas une étanchéitê suffisante. On peut également reprocher à ces matériaux d'être lourds et encombrants. Des difficultés de mise en oeuvre et d'acheminement résultent notamment de l'utilisation de tels matériaux.

Le document EP-A-0 848 136 décrit un système d'étanchéitê destiné à être utilisé entre les parois d'un ouverture d'une habitation ou autre construction pour empêcher l'infiltration d'eau, de boue et autres produits dans l'habitation à protéger selon le préambule de la revendication 1. En particulier, ce document EP-A 0 848 136 montre un système d'étanchéité comprenant un panneau central adaptable aux dimensions de l'ouverture à protéger, une chambre à air gonflable périphérique assurant l'étanchéité du système, un cadre profilé fixé sur la périphérie du panneau central destiné à soutenir et guider la chambre à air gonflable, et une extension centrale épousant la forme du cadre profilé et des deux parties et formant une gangue dans laquelle viennent s'insérer les deux parties.

Il est donc clair qu'on a besoin d'un système d'étanchéité destiné à être utilisé près d'une ouverture extérieure d'un immeuble qui, dans une large mesure, permet de remédier aux insuffisances que l'on a rencontrées dans la technique antérieure.

Par conséquent, un but de la présente invention est de fournir un système d'étanchéité qui offre d'excellentes caractéristiques de résistance à la pression élevée des eaux tout en ayant une épaisseur réduite et une grande facilité de mise en oeuvre. En particulier, l'objet de l'invention est de présenter un panneau d'étanchéité peu onéreux et possédant une résistance intrinsèque suffisante contre la pression des eaux.

Un autre but de la présente invention est de présenter un système d'étanchéité qui puisse s'adapter à toutes les portes et autres ouvertures des endroits à protéger sans endommager les chambranles de porte ou les rebords des murs adjacents.

Ces buts ainsi que d'autres sont atteints, suivant l'invention, par un nouveau système d'étanchéité destiné à être utilisé près d'une ouverture d'une habitation pour empêcher l'infiltration d'eau, de boue et d'autres produits dans l'immeuble à protéger, ayant les caractéristiques de la partie caractérisante de la revendication 1. Plus particulièrement, le système de l'invention est caractérisé en ce qu'il comprend en outre un élément de guidage servant d'appui aux deux parties et empêchant la chambre à air gonflable de s'étendre dans la partie centrale vers l'intérieur de la gangue.

Des modes de réalisation préférés de l'invention sont revendiqués dans les revendications dépendentes 2 à 23

Le système de la présente invention offre d'excellentes caractéristiques d'étanchéité et de résistance contre la pression des eaux par la combinaison d'un panneau rigide et d'une chambre à air gonflable servant non seulement à l'étanchéité mais aussi à maintenir le panneau en place lors de fortes pressions. Ces atouts sont: un poids réduit, une faible épaisseur ce qui facilite, d'une part son acheminement à l'endroit à protéger et d'autre part sa mise en oeuvre rapide par simple gonflage de la chambre à air, le système étant préassemblé.

Le panneau sert à empêcher l'infiltration d'eau et d'autres produits dans les immeubles et tous les endroits à protéger. Le panneau, par sa chambre à air gonflable s'adapte facilement à différentes dimensions de portes ou autres ouvertures des endroits à protéger sans endommager les chambranles des portes ou autres surfaces murales.

Le panneau peut aussi servir à empêcher l'évacuation de l'eau ou autres produits lors d'un incendie dans un immeuble ou tout autre endroit.

La technique de fabrication paticulière du système d'étanchéité de l'invention lui permet d'être appliqueé sans inconvénient sur un support irrégulier. Il n'est nullement nécessaire de fixer de manière définitive le système d'étanchéité aux parois de l'immeuble à protéger, ce qui est très appréciable après emploi sur le plan de l'esthétique. La continuité entre le système d'étanchéité et les parois est assurée afin d'obtenir une surface d'ensemble rigide et étanche. De plus, il va de soi qu'après dégonflage de la chambre à air, le système d'étanchéité est entièrement réutilisable.

D'autres caractéritiques et avantages de la présente invention apparaîtront au cours de la description qui va suivre et qui n'est cependant donnée qu'à titre indicatif.

L'invention sera mieux comprise à la lecture de la description suivante, accompagnée de dessins en annexe, parmi lesquels:
- la figure 1 schématise en vue latérale les différents éléments composant un système d'étanchéité pour les ouvertures d'un immeuble selon le document EP-A-0 848 136.
- la figure 2 schématise en vue latérale le système d'êtanchéité de la figure 1 après assemblage,
- la figure 3 schématise en vue de coupe le cadre profilé du système de la figure 1,
- la figure 4 schématise en vue de coupe une variante de la chambre à air du système de la figure 1,
- les figures Sa, 5b, 5c sont des vues en coupe de variantes de bouchons de fermeture,
- la figure 6 schématise en vue latérale une variante du système d'êtanchéité selon le document EP-A-0 848 136.
- la figure 7 schématise en vue latérale du système d'étanchéité de l'invention.
- les figures 8a à 8d sont des vues en perspective du système d'étanchéité de la figure 7 lors de l'assemblage.

En ce qui concerne sa constitution, le sytème d'étanchéité de la figure 1 se compose d'un panneau central 10 adaptable à l'ouverture de l'immeuble à protéger (par exemple une porte ou une fenêtre), une chambre à air gonflable 20 périphérique pour assurer l'étanchéité du système, et d'un cadre profilé 30 prévu pour être adapté sur la périphérie du panneau central 10 de manière à soutenir et guider la chambre à air gonflable 20 lors du gonflage.

Le panneau assemblé ce place entre les rebords des murs extérieurs, le plus près possible du chambranle de la porte ou de la fenêtre à protéger. Avantageusement, le panneau assemblé peut être placé contre le châssis de la porte ou de la fenêtre, le cadre profilé 30 étant placé en contact avec le chassis. L'utilisation de cales intermédiaires peut aussi être envisagée.

Comme on peut le voir en figure 2, l'assemblage des différents éléments permet d'obtenir une cloison séparative relativement modulable par la chambre à air gonflable qui comblera les joints laissés entre le panneau et les deux rebords latéraux des murs. Un espace de l'ordre de 1 cm à 3 cm de chaque côté peut être comblé et rendu étanche par le gonflage de la chambre à air de sorte que un même panneau peut être adapté à des ouvertures différentes.

Le panneau d'étanchéité de la présente invention dispose en particulier d'une capacité de résistance à la pression élevée, grâce à la présence de la chambre à air gonflée qui maintient le panneau en place.

En ce qui concerne le matériau du panneau 10, le choix peut être porté sur un panneau en bois marin ou d'une autre matière, de n'importe quelle dimension, adaptable à l'objet à protéger. Par exemple, le système d'étanchéité peut être fourni en kit avec un panneau 10 de 0,80 m de haut, de 0,90 m de large et de 18 mm d'épaisseur. D'autres panneaux de hauteurs et/ou de largeurs différentes peuvent être fournis sur demande.

Le cadre profilé 30 sert d'élement de soutien et de guidage de la chambre à air 20 autour du panneau central 10. En ce qui concerne le cadre 30, le matériau préconisé pour sa fabrication est un profilé d'aluminium ou tout autre matériau rigide adapté pour être fixé sur les bords du panneau central 10. Un profilé 30 en caoutchouc peut aussi être utilisé. Chaque élément 31, 32, 33 peut être formé d'une seule pièce. Ces éléments 31, 32, 33 ont- une forme générale en H, les bras supérieurs 34, 35 étant évasés vers l'extérieur.

Comme le montre la figure 3, le cadre profilé 30 comporte deux éléments d'emboîtement 36, 37 pour permettre la fixation au panneau central 10. L'emboitement se fait par une partie 38 en forme de U du cadre profilé 30. Cette partie 38 comprend deux bras 36, 37 emboîtables sur le bord périphérique du panneau 10. Le cadre profilé 30 peut être fixé par collage et/ou par vissage au panneau centrel 10. Un joint en silicone peut être utilisé entre le cadré profilé 30 et le panneau central 10 pour maintenir l'étanchéité. La distance intérieure D1 entre les bras 36, 37 correspond a l'épaisseur du panneau central 10.

Des éléments de guidage sous la forme de deux bras 34, 35 servent à soutenir la chambre à air gonflable 20. Avantageusement, les bras 34, 35 son évasés vers l'extérieur par rapport au plan du panneau central 10 pour recevoir et guider la chambre à air gonflable 20. Pour les bras 34 et 35, un angle d'évasement de l'ordre de 20 degrés par rapport au plan du panneau est préconisé pour soutenir la chambre à air tout en permettant un gonflage adéquat. La distance intérieure D2 entre les bras 34, 35 correspond approximativement au diamètre de la chambre à air 20.

Pour la chambre à air 20, le choix peut être porté sur une chambre à air en caoutchouc ou toute autre matière gonflable étanche. A titre indicatif, il peut s'agir d'une chambre à air en caoutchouc de qualité 92C butyl 65° ± 5° shore d'une épaisseur de 1 mm et d'un diamètre extérieur de 28 mm.

Dans l'arrangement de la Figure 3, le cadre profilé 30 comporte trois éléments 31, 32, 33 fixés respectivement sur les bords latéraux et le bord inférieur du panneau central 10 et, après assemblage, la chambre à air 20 a une forme générale en U se conformant au cadre profilé 30.

La chambre à air est un tube 20 de section circulaire et de longueur correspondant approximativement aux dimensions du panneau (hauteur et largeur). La chambre à air 20 peut être collée sur le cadre profilé 30. Alternativement, une chambre à air de section ovale peut être utilisée.

Avantageusement, comme le montre la figure 4, la chambre à air 20 comporte une surface cannelée 21 pour venir en contact avec les rebords des parois de l'ouverture à protéger. Quoique des résultats satisfaisants ont été apportés avec une chambre à air de surface lisse, les cannelures 21 de la chambre à air 20 permettent d'obtenir une résistance accrue du système d'étanchéité contre les pressions élevées des eaux. En outre, les cannelures 21 rigidifie la chambre à air 20 et empêche une déformation importante de celle-ci.

La chambre à air 20 comprend un bouchon 25, 26 cylindrique à chacune des deux extrémités, l'un 26 des bouchons 25, 26 comportant un embout de gonflage 27 (figure Sa). A titre d'exemple, un bouchon 25, 26 en caoutchouc de 30 mm de diamètre et de 25 mm de long peut être utilisé. Dans le cas d'une chambre à air ovale, comme le montre la figure 5b des bouchons ovales 26b correspondants sont utilisés (exemple: axes de 20 mm et 40 mm).

Comme le montre la figure 5c, des bouchons 26c de forme trapézoïdale correspondant au profil du cadre profilé 30c peuvent être utilisés. Cette forme de réalisation offre l'avantage d'avoir des bouchons 26c positionnés entièrement à l'intérieur du cadre profilé 30c, les bouchons 26c étant légèrement en retrait par rapport aux bras 34c, 35c du cadre 30c. Tout endommagement du bouchon 30c et/ou de la chambre à air lors de la mise en oeuvre peut ainsi être évité.

Avantageusement, la chambre à air sera doublée d'une bande de mousse caoutchoutée étanche à l'eau. Cette bande de mousse est destinée à être disposée entre la chambre à air et les rebords des murs extérieurs de l'immeuble de manière à égaliser les surfaces irrégulières de ces murs, si nécessaire. A titre d'exemple, cette bande de mousse sert à combler les joints ou toute autre irrégularité de la maçonnerie extérieure. A cet égard, une bande de mousse caoutchoutée de 50 mm de largeur et de 10 ou 20 mm d'épaisseur est préconisée.

Par ailleurs, des encoignures 40, 41 en mousse étanche à l'eau destinées à être disposées aux coins inférieurs du panneau sont préconisées. Ces encoignures 40, 41 assurent l'étanchéité du système entre les angles formés par les coins inférieurs de l'ouverture à protéger et l'arc formé par la chambre à air 20 à ces endroits.

Suivant un autre arrangement connu du document EP-A-0 848 136 illustré en figure 6, le système d'étanchéité est comparable à celui de la figure 2 mais se compose de deux panneaux centraux 10a, 10b, et d'une extension 50 en vue de l'adapter à des ouvertures de plus grande largeur. Un moyen de fixation 60 prévu pour relier les deux parties 10a, 10b de panneau entre elles. L'extension 50 de panneau peut être insérée entre les deux parties 10a, 10b et reliée à celles-ci par un moyen de fixation 61 additionnel.

Avantageusement, deux éléments de fixation 60, 61 profilés en forme de H sont utilisés pour fixer l'extension 50 aux panneaux centraux 10a, 10b. Un prolongement de cadre 35 profilé de la même manière que le cadre 30 est fixée à l'extension 50 pour soutenir et guider la chambre à air 20 à cet endroit. La flexibilité de la chambre à air 20 est suffisante pour permettre l'utilisation de l'extension 50 et élargir le panneau sans inconvénient pour la chambre à air. A titre d'exemple, ce système peut être fourni en kit avec des extensions 50 de 5 cm, 10 cm et 15 cm de sorte que des ouvertures de largeurs sensiblement différentes puissent être étanchéisées. L'espace de l'ordre de 1 cm à 3 cm entre le système d'étanchéité et le rebord de la maçonnerie de chaque côté est comblé par gonflage de la chambre à air. Si l'extension 50 n'est pas nécessaire, les deux panneaux 10a, 10b sont fixés l'un à l'autre par l'intermédiaire d'un des deux éléments profilés de fixation 60, 61.

Dans cet arrangement de la figure 6, la chambre à air 20 comporte deux bouchons 25, 25 de fermeture sans embout de gonflage. La chambra à air 20 comporte un embout de gonflage 28 latéral et une ouverture 38 est pratiquée dans le cadre profilé 30 pour permettre le passage de l'embout de gonflage 28. Le même type de chambre à air 20 avec embout latéral 28 peut aussi être utilisée dans la forma de réalisation de la figure 2.

Dans une forme de réalisation particulière (non-illustrée) de l'invention, trois chambres à air distinctes correspondant respectivement aux dimensions des bords latéraux et du bord inférieur du panneau central sont utilisées. Ces chambres à air séparées comportent chacune deux bouchons aux extrémités, l'un des bouchons comprenant un embout de gonflage pour permettre un gonflage séparé des chambres à air.

Dans une autre forme de réalisation particulière (non-illustrée) de l'invention, le cadre profilé comprend quatres éléments profilés adaptés pour être fixés aux quartes côtés du panneau central. Ce système est alors dimensionné pour une fermeture complète d'une fenêtre on d'une porte. Dans cette forme de réalisation, une chambre à air de forme généralement circulaire peut être utilisée et l'utilisation de bouchons de fermeture n'est plus nécessaire, un embout de gonflage étant fixé sur le côté de la chambre à air.

Suivant une forme de réalisation particulière illustrée en figure 7, le système d'étanchéité est comparable à celui de la figure 6 mais se compose de deux panneaux centraux 10a, 10b, et d'une extension variable 50 en vue de l'adapter à des ouvertures de largeur différentes. Un moyen de guidage 70 coulissant est prévu pour relier les deux parties 10a, 10b de panneau entre elles. L'extension 50 de panneau peut être insérée entre les deux parties 10a, 10b et reliée à celles-ci par plusieurs moyens de fixation 71 additionnels, tels que des boulons étanches 71.

Avantageusement, deux éléments d'extension 50 sont fixés aux panneaux centraux 10a, 10b par des boulons étanches 71. Les éléments 50 comportent un prolongement de cadre 35 profilé de la même manière que le cadre 30 pour soutenir et guider la chambre à air 20 à cet endroit. La flexibilité de la chambre à air 20 et suffisante pour permettre l'utilisation de l'élément d'extension variable 50 et élargir le panneau sans inconvénient pour la chambre à air.

Dans cette forme de réalisation de la figure 7, la chambre à air 20 comporte deux bouchons 25, 25 de fermeture sans embout de gonflage. La chambre à air 20 comporte un embout de gonflage 28 latéral et une ouverture 38 est pratiquée dans le cadre profilé 30 pour permettre le passage de l'embout de gonflage 28. Le même type de chambre à air 20 avec embout latéral 28 peut aussi être utilisée dans la forme de réalisation de la figure 2.

En ce qui concerne le mode de réalisation de la figure 7, ce système d'étanchéité est adaptable à toute largeur de porte ou fenêtre grâce à une ou deux tôles 50 en acier (ou tout autre métal ou matière présentant une solidité et une étanchéité similaire) épousant la forme du profilé 30 et des parties 10a, 10b en bois marin formant ensemble une gangue dans laquelle viennent s'insérer les deux demi panneaux en bois marin (ou toute autre matière présentant la même imperméabilité et résistance) à une profondeur variable au millimètre près en fonction de la largeur de la porte ou de la fenêtre à protéger. L'espace entre les deux demis panneaux 10a, 10b est comblé en bas par une règle de guidage 70 servant d'appui aux deux demis panneaux 10a, 10b et empêchant le pneumatique 20 de s'étendre dans sa partie centrale vers l'intérieur de la gangue. Les deux tôles métalliques 50 formant une gangue creuse sont boulonnées aux demis panneaux 10a, 10b avec des boulons étanches 71.

Comme on peut le voir aux figures 8a et 8d, ce système d'étanchéité dans sa version de base, se compose de deux demi-panneaux 10a, 10b en bois marin backélisé insérés plus ou moins profondément, selon la largeur de la porte, dans une gangue d'acier 50 et ceinturés sur un demi périmètre par un profilé en aluminium 30 destiné à guider et surtout à protéger une structure gonflable à relief anti-dérapant dont la pression sur les parois assure l'étanchéité.

Au moins une des deux tôles d'acier 50 comporte un rebord supérieur 36 plié à 90° pour épouser la forme des panneaux servant aussi de raidisseur et à assurer la rigidité. Les deux tôles d'acier 50 peuvent comporter chacune un rebord supérieur opposé l'un à l'autre pour assurer la rigidité. La forme du prolongement 35 des tôles 50 dans la partie inférieure épouse la forme du profilé 30 et sert aussi de raidisseur.

Le système standard s'adapte à toutes les largeurs de portes comprises entre 80 et 110 centimètres et a une hauteur de 80 centimètres, ce qui est suffisant pour faire. face à 90% des inondations en Europe. Il peut bien entendu être fabriqué sur mesures, ce qui peut s'avérer nécessaire par exemple dans le cas d'un garage en pente.

Le premier montage peut être effectué au domicile du client par un technicien car le système livré en kit, doit d'abord être adapté à la largeur de la porte.

Dans le kit, les profilés 30 en aluminium sont déjà fixés aux demi-panneaux 10a, 10b et le pneumatique 20 est déjà attaché à l'un de ces derniers.

Le technicien glissera la règle de guidage 70 coulissante dans l'emplacement prévu à cet effet à hauteur du profilé 30 (fig 8a) et placera les demi-panneaux à environ un centimètre des parois du mur en faisant coulisser la règle de guidage 70.

Il placera alors les deux plaques d'acier 50 de part et d'autre du demi-panneau 10a non encore foré et percera les plaques 50 et panneaux 10a, 10b à l'endroit défini par la largeur de la porte pour y fixer les boulons 71 étanches.

Cette opération effectuée, il glissera le deuxième demi-panneaux 10b dans la gangue d'acier et fixera les boulons 71 dans les trous déjà forés. L'adaptation à la largeur de porte est à présent terminée. Il ne reste qu'à placer le pneumatique 20. Celui-ci a une élasticité telle qu'une différence de trente centimètres ne pose aucun problème.

Après avoir fixé le pneumatique 20 et vissé son bouchon 25 à l'autre partie supérieure du profilé 30, le technicien gonflera modérément la chambre à air 20 une première fois pour l'adapter à la taille désirée. Après avoir dégonflée , il lui restera à clipser les mousses 40 ou polystyrènes aux coins inférieurs du panneau ; il placera ce dernier devant la porte, idéalement contre le listel, et gonflera à nouveau le chambre à air. Le système est alors prêt à servir. Il peut être dégonflé et rangé avec ses compléments (coins de réserve, pompe, rustines, silicone) non loin de la porte pour gagner du temps en cas d'alerte.

Les silicone ne doit en principe pas être utilisé sauf si les parois de mur présentent des aspérités anormales auquel cas, il faudrait les égaliser.

Grâce à cette invention, même en cas d'infiltrations par murs ou sous-sol, le niveau d'eau intérieur voit sa croissance ralentie de sorte qu'elle ne dépasse plus la capacité de débit d'une pompe à eau. Dans les meilleurs cas (murs et fondations neufs ou imperméabilisés, soupiraux obturés), l'étanchéité de la maison est parfaite.

Le rythme de croissance du niveau d'eau dans une habitation n'a pas seulement une importance primordiale en fonction de la capacité de débit de la pompe à eau. Même en l'absence de cette dernière, le locataire du lieu appréciera le temps gagné grâce au système de l'invention car il lui permettra de sauver ce qui peut l'être.

Il est donc important, en cas d'alerte, de pouvoir placer rapidement le système et c'est précisément l'un de ses atouts majeurs. S'il est habituellement rangé à proximité de la porte pour laquelle il est conçu, il ne faudra que quelques secondes pour l'installer. Il suffit de le poser juste devant la porte, et de procéder au gonflage jusqu'à ce que la chambre à air 20 fasse pression contre les parois.

Le système ne nécessite aucune installation préalable aux murs ou à la porte qu'il protège des chocs et de l'humidité de sorte que, le danger passé, l'habitat retrouve aussitôt son apparence normale.

Dans une autre forme de réalisation particulière (non-illustrée) de l'invention, les boulons pour fixer les demis panneaux à la gangue sont inutiles, la distance nécessaire entre les deux demis panneaux selon la largeur de l'ouverture à protéger étant assurée par des ressorts ou par un système mécanique ou électrique actionnable de l'extérier par manivelle ou bouton. Ces systèmes permettent d'adapter en quelques secondes un panneau à la largeur d'une porte et offrent donc à la protection civile comme aux particuliers un gain de temps et d'encombrement précieux en cas d'alerte.

Dans une autre forme de réalisation particulière (non-illustrée) de l'invention, le système d'étanchéité comporte en outre sur les bords supérieurs du panneau deux verrous destinés à servir de sécurité contre la pression ascensionnelle au cas où les murs et chambranles servant de points d'appui aux parties latérales du pneumatique seraient particulièrement lisses et risqueraient d'entraîner un glissement du pneumatique.

Après placement et gonflage, la stabilité du système est remarquable. Les essais pour le déstabiliser se sont avérés vains. Cette stabilité est assurée par la pression du pneumatique contre les parois latérales indépendemment du fait que la largeur du système est variable. La pression d'eau supplémentaire ne peut que renforcer cette stabilité.

Toutefois, la pression du même pneumatique sur le sol aurait pour effet de soulever le dispositif si elle était supérieure aux pressions latérales. Au delà d'une largeur limite, la pression au sol dépasserait les pressions latérales et l'eau pourrait s'infiltrer sous le pneumatique.

C'est la raison pour laquelle, dans le cas d'une porte de garage par exemple, il est recommandé d'utiliser deux systèmes de ce type reliés entre eux par un étançon central. Dans cette autre forme de réalisation particulière (non-ilustrée) de l'invention, le dispositif comporte en outre un cylindre en alumimium solidement boulonné au sol et présentant de part et d'autre de son diamètre un prolongement en forme de U évasé similaire au profilé 30 et destiné à loger le pneumtique. Dans ce cylindre, coulisse une tige métallique qui sera boulonnée au plafond pour en compléter la stabilité à la manière d'un étançon. Les prolongements latéraux du cylindre permettent de recevoir les pneumatiques respectifs des deux systèmes adjacents dans la partie centrale de la porte de garage. Ce système permet de protéger efficacement toutes dimensions de portes de garage. On peut ainsi utiliser 3 dispositifs de ce type et deux étançons ou davantage encore sans diminuer l'efficacité du système.

Le placement par un technicien comprend alors une première installation du système et donc la préparation du sol et du plafond au boulonnage de l'étançon. Si le panneau est bien monté, la porte peut être ouverte sans dommage pour permettre les entrées et sorties de la maison avant la décrue.

## Revendications

1. Système d'étanchéité destiné à être utilisé près d'une ouverture d'une habitation ou autre construction pour empêcher l'infiltration d'eau, de boue et autres produits dans l'habitation à protéger, le système comprenant:
un panneau central (10) en deux parties (10a, 10b) distinctes adaptable aux dimensions de l'ouverture à protéger,
une chambre à air gonflable (20) périphérique assurant l'étanchéité du système,
un cadre profilé (30) fixé sur la périphérie du panneau central (10a, 10b) destiné à soutenir et guider la chambre à air gonflable (20), et
une extension centrale (50) épousant la forme du cadre profilé (30) et des deux parties (10a, 10b) et formant une gangue dans laquelle viennent s'insérer les deux parties (10a, 10b),
**caractérisé en ce que** le système comprend en outre un élément de guidage (70) servant d'appui aux deux parties (10a, 10b) et empêchant la chambre à air gonflable (20) de s'étendre dans la partie centrale vers l'intérieur de la gangue.

2. Système d'étanchéité suivant la revendication 1, **caractérisé en ce que** l'extension centrale (50) comprend deux tôles métalliques (50) formant une gangue creuse et qui sont boulonnées aux deux parties (10a, 10b) avec des boulons étanches (71).

3. Système d'étanchéité suivant la revendication 1, **caractérisé en ce que** l'extension centrale (50) comprend une plaque métallique (50) pliée généralement à 180° formant une gangue creuse et qui est boulonnée aux deux parties (10a, 10b) avec des boulons étanches (71).

4. Système d'étanchéité suivant l'une des revendications 1 à 3, **caractérisé en ce que** l'extension centrale (50) formant une gangue comporte au moins un rebord supérieur 36 plié à 90° pour épouser la forme des parties (10a, 10b) et servant de raidisseur et à assurer la rigidité dans la partie centrale.

5. Système d'étanchéité suivant l'une des revendications 1 à 4, **caractérisé en ce que** la forme du prolongement (35) de l'extension centrale (50) dans la partie inférieure épouse la forme du profilé (30) et sert ainsi de raidisseur.

6. Système d'étanchéité suivant l'une des revendications 1 à 5, **caractérisé en ce que** la distance nécessaire entre les deux parties (10a, 10b) du panneau selon la largeur de l'ouverture à protéger est assurée par des ressorts disposés en les parties (10a, 10b) ou par un système mécanique ou électrique actionnable de l'extérieur par manivelle ou bouton.

7. Système d'étanchéité suivant l'une des revendications 1 à 6, **caractérisé en ce qu'**il comprend en outre sur les bords supérieurs des deux parties (10a, 10b) du panneau deux verrous destinés à servir de sécurité contre la pression ascensionnelle au cas où les murs et chambranles servant de points d'appui aux parties latérales de la chambre à air (20) sont particulièrement lisses et risquent d'entraîner un glissement de la chambre à air (20).

8. Système d'étanchéité suivant l'une des revendications 1 à 7, **caractérisé en ce qu'**il comporte en outre un étançon télescopique adapté à être vissé au sol et au plafond pour assurer la stabilité centrale contre la pression ascensionnelle et permettant au système de s'accoupler à lui-même dans le cas de très larges ouvertures au moyen d'un double profilé articulé de part et d'autre de l'étançon télescopique destiné à recevoir les chambres à air des deux systèmes dans la partie centrale.

9. Système d'étanchéité suivant l'une des revendications 1 à 8, **caractérisé en ce que** le cadre profilé (30) comporte un moyen d'emboîtement (36, 37) pour permettre la fixation au panneau central et des moyens de guidage sous la forme de deux bras (34, 35) servant à soutenir la chambre à air gonflable (20).

10. Système d'étanchéité suivant l'une des revendications 1 à 9, **caractérisé en ce que** les bras (34, 35) sont évasés vers l'extérieur par rapport au plan du panneau (10) pour recevoir et guider la chambre à air gonflable (20).

11. Système d'étanchéité suivant l'une des revendications 1 à 10, **caractérisé en ce que** le moyen d'emboîtement (36, 37) est une partie (38) en forme de U comportant deux bras (36, 37) emboîtables sur le bord périphérique du panneau (10).

12. Système d'étanchéité suivant l'une des revendications 1 à 11, **caractérisé en ce que** le profilé (30) est formé en deux pièces distinctes et est en aluminium.

13. Système d'étanchéité suivant l'une des revendications 1 à 12, **caractérisé en ce que** la chambre à air (20) comporte une surface extérieure cannelée (21) pour rigidifier la chambre à air (20) tout en assurant l'étanchéité.

14. Système d'étanchéité suivant l'une des revendications 1 à 13, **caractérisé en ce que** la chambre à air (20) est de section circulaire et comprend un bouchon cylindrique (25, 26) à chacune des deux extrémités.

15. Système d'étanchéité suivant l'une des revendications 1 à 14, **caractérisé en ce que** la chambre à air (20) est de section ovale et comprend un bouchon (25, 26) de section ovale à chacune des deux extrémités.

16. Système d'étanchéité suivant l'une des revendications 1 à 15, **caractérisé en ce que** la chambre à air (20) comprend un bouchon (25, 26) de section trapézoidale à chacune des deux extrémités, le bouchon (25, 26) étant adapté pour être inséré dans le cadre profilé (30).

17. Système d'étanchéité suivant l'une des revendications 1 à 16, **caractérisé en ce que** un des bouchons (25, 26) comporte un embout de gonflage (27) pour la chambre à air.

18. Système d'étanchéité suivant l'une des revendications 1 à 17, **caractérisé en ce que** un des bouchons (25, 26) comporte un embout de gonflage (28) latéral et **en ce que** le cadre profilé (30) comporte un perçage (39) pour permettre le passage de l'embout de gonflage (28).

19. Système d'étanchéité suivant l'une des revendications 1 à 18, **caractérisé en ce qu'**il comprend en outre une bande de mousse étanche à l'eau adaptée pour être disposée entre la chambre à air (20) et les parois de l'ouverture de l'immeuble de manière à égaliser les surfaces irrégulières de ces parois.

20. Système d'étanchéité suivant l'une des revendications 1 à 19, **caractérisé en ce qu'**il comprend en outre des encoignures (40, 41) en mousse étanche à l'eau adaptées pour être disposées aux coins inférieurs et assurer l'étanchéité du système.

21. Système d'étanchéité suivant l'une des revendications 1 à 20, **caractérisé en ce que** le cadre profilé (30) comporte quatre éléments fixés respectivement sur les bords latéraux et le bord inférieur de chaque partie (10a, 10b) du panneau central (10), et **en ce que** la chambre à air (20) a une forme générale en U se conformant au cadre profilé (30).

22. Système d'étanchéité suivant l'une des revendications 1 à 21, **caractérisé par** trois chambres à air distinctes correspondant respectivement aux dimensions des bords latéraux et du bord inférieur du panneau central chacune des chambres à air comportant un bouchon à chacune des extrémités.

23. Système d'étanchéité suivant l'une des revendications 1 à 22, **caractérisé en ce que** le cadre profilé (30) comprend quatre éléments adaptés pour être fixés aux quatre côtés du panneau central et **en ce que** la chambre à air a une forme généralement circulaire de manière à permettre la fermeture complète de l'ouverture à protéger.

## Patentansprüche

1. Dichtungssystem, das dazu bestimmt ist, in der Nähe einer Öffnung eines Wohnhauses oder eines anderen Bauwerks verwendet zu werden, um das Eindringen von Wasser, Schlamm und anderen Produkten in das zu schützende Wohnhaus zu verhindern, wobei das System umfasst:
eine zentrale Tafel (10) aus zwei getrennten Teilen (10a, 10b), die an die Abmessungen der zu schützenden Öffnung anpassbar ist,
eine aufblasbare Umfangsluftkammer (20), die die Abdichtung des Systems gewährleistet,
einen Profilrahmen (30), der am Umfang der zentralen Tafel (10a, 10b) befestigt ist und dazu bestimmt ist, die aufblasbare Luftkammer (20) zu halten und zu führen, und
eine zentrale Erweiterung (50), die sich an die Form des Profilrahmens (30) und der beiden Teile (10a, 10b) anschmiegt und eine Aufnahme bildet, in die die beiden Teile (10a, 10b) eingesteckt werden,
**dadurch gekennzeichnet, dass** das System außerdem ein Führungselement (70) aufweist, das als Auflage für die beiden Teile (10a, 10b) dient und verhindert, dass die aufblasbare Luftkammer (20) sich im zentralen Teil auf das Innere der Aufnahme zu ausdehnt.

2. Dichtungssystem nach Anspruch 1, **dadurch gekennzeichnet, dass** die zentrale Erweiterung (50) zwei Metallbleche (50) umfasst, die eine hohle Aufnahme bilden und die mit den beiden Teilen (10a, 10b) mit dichten Bolzen (71) verschraubt sind.

3. Dichtungssystem nach Anspruch 1, **dadurch gekennzeichnet, dass** die zentrale Erweiterung (50) eine allgemein um 180° gebogene Metallplatte (50) umfasst, die eine hohle Aufnahme bildet und die mit den beiden Teilen (10a, 10b) mit dichten Bolzen (71) verschraubt ist.

4. Dichtungssystem nach einem der Ansprüche 1 bis 3, **dadurch gekennzeichnet, dass** die eine Aufnahme bildende zentrale Erweiterung (50) mindestens einen oberen Rand (36) aufweist, der um 90° gebogen ist, um sich an die Form der Teile (10a, 10b) anzuschmiegen, und als Versteifung und zur Gewährleistung der Steifheit im zentralen Teil dient.

5. Dichtungssystem nach einem der Ansprüche 1 bis 4, **dadurch gekennzeichnet, dass** die Form der Verlängerung (35) der zentralen Erweiterung (50) im unteren Teil sich an die Form des Profilteils (30) anschmiegt und auf diese Weise als Versteifung dient.

6. Dichtungssystem nach einem der Ansprüche 1 bis 5, **dadurch gekennzeichnet, dass** der entsprechend der Breite der zu schützenden Öffnung erforderliche Abstand zwischen den beiden Teilen (10a, 10b) der Tafel durch Federn, die in den Teilen (10a, 10b) angeordnet sind, oder durch ein mechanisches oder elektrisches System gewährleistet wird, das von außen durch eine Kurbel oder einen Knopf betätigbar ist.

7. Dichtungssystem nach einem der Ansprüche 1 bis 6, **dadurch gekennzeichnet, dass** es außerdem an den oberen Rändern der beiden Teile (10a, 10b) der Tafel zwei Riegel aufweist, die dazu bestimmt sind, als Sicherung gegen den Aufwärtsdruck in dem Fall zu dienen, in dem die Mauern und Umrahmungen, die als Anlagepunkte für die seitlichen Teile der Luftkammer (20) dienen, besonders glatt sind und die Gefahr mit sich bringen, dass sie ein Gleiten der Luftkammer (20) verursachen.

8. Dichtungssystem nach einem der Ansprüche 1 bis 7, **dadurch gekennzeichnet, dass** es außerdem einen Teleskopstempel aufweist, der dafür ausgelegt ist, am Boden und an der Decke angeschraubt zu werden, um die zentrale Stabilität gegenüber dem Aufwärtsdruck zu gewährleisten und dem System zu gestatten, sich im Fall von sehr breiten Öffnungen mit Hilfe eines doppelten Profilteils selbst anzukoppeln, das zu beiden Seiten des Teleskopstempels angelenkt ist und dazu bestimmt ist, die Luftkammern der beiden Systeme im zentralen Teil aufzunehmen.

9. Dichtungssystem nach einem der Ansprüche 1 bis 8, **dadurch gekennzeichnet, dass** der Profilrahmen (30) ein Steckmittel (36, 37) aufweist, um die Befestigung an der zentralen Tafel zu gestatten, sowie Führungsmittel in der Form von zwei Armen (34, 35), die dazu dienen, die aufblasbare Luftkammer (20) zu halten.

10. Dichtungssystem nach einem der Ansprüche 1 bis 9, **dadurch gekennzeichnet, dass** die Arme (34, 35) bezüglich der Ebene der Tafel (10) nach außen ausgeweitet sind, um die aufblasbare Luftkammer (20) aufzunehmen und zu führen.

11. Dichtungssystem nach einem der Ansprüche 1 bis 10, **dadurch gekennzeichnet, dass** das Steckmittel (36, 37) ein U-förmiges Teil (38) ist, das zwei Arme (36, 37) aufweist, die auf den Umfangsrand der Tafel (10) aufsteckbar sind.

12. Dichtungssystem nach einem der Ansprüche 1 bis 11, **dadurch gekennzeichnet, dass** das Profilteil (30) von zwei getrennten Teilen gebildet ist und aus Aluminium besteht.

13. Dichtungssystem nach einem der Ansprüche 1 bis 12, **dadurch gekennzeichnet, dass** die Luftkammer (20) eine gerillte Außenfläche (21) aufweist, um die Luftkammer (20) zu versteifen und gleichzeitig die Abdichtung zu gewährleisten.

14. Dichtungssystem nach einem der Ansprüche 1 bis 13, **dadurch gekennzeichnet, dass** die Luftkammer (20) einen kreisförmigen Querschnitt besitzt und an jedem der beiden Enden einen zylindrischen Stopfen (25, 26) aufweist.

15. Dichtungssystem nach einem der Ansprüche 1 bis 14, **dadurch gekennzeichnet**, die Luftkammer (20) einen ovalen Querschnitt besitzt und an jedem der beiden Enden einen Stopfen (25, 26) mit ovalem Querschnitt aufweist.

16. Dichtungssystem nach einem der Ansprüche 1 bis 15, **dadurch gekennzeichnet, dass** die Luftkammer (20) an jedem der beiden Enden einen Stopfen (25, 26) mit trapezförmigem Querschnitt aufweist, wobei der Stopfen (25, 26) dafür ausgelegt ist, in den Profilrahmen (30) eingesetzt zu werden.

17. Dichtungssystem nach einem der Ansprüche 1 bis 16, **dadurch gekennzeichnet, dass** einer der Stopfen (25, 26) einen Aufblasansatz (27) für die Luftkammer aufweist.

18. Dichtungssystem nach einem der Ansprüche 1 bis 17, **dadurch gekennzeichnet, dass** einer der Stopfen (25, 26) einen seitlichen Aufblasansatz (28) aufweist und dass der Profilrahmen (30) eine Bohrung (39) aufweist, um den Durchtritt des Aufblasansatzes (28) zu gestatten.

19. Dichtungssystem nach einem der Ansprüche 1 bis 18, **dadurch gekennzeichnet, dass** es außerdem ein wasserdichtes Schaumstoffband aufweist, das dafür ausgelegt ist, zwischen der Luftkammer (20) und den Wänden der Öffnung des Gebäudes so angeordnet zu werden, dass die unregelmäßigen Oberflächen dieser Wände ausgeglichen werden.

20. Dichtungssystem nach einem der Ansprüche 1 bis 19, **dadurch gekennzeichnet, dass** es außerdem Eckstücke (40, 41) aus wasserdichtem Schaumstoff aufweist, die dafür ausgelegt sind, an den unteren Ecken angeordnet zu werden und die Abdichtung des Systems zu gewährleisten.

21. Dichtungssystem nach einem der Ansprüche 1 bis 20, **dadurch gekennzeichnet, dass** der Profilrahmen (30) vier Elemente umfasst, die an den Seitenrändern bzw. am unteren Rand jedes Teils (10a, 10b) der zentralen Tafel (10) befestigt sind, und dass die Luftkammer (20) eine allgemeine U-Form besitzt, die an den Profilrahmen (30) angepasst ist.

22. Dichtungssystem nach einem der Ansprüche 1 bis 21, **gekennzeichnet durch** drei getrennte Luftkammern, die den Abmessungen der Seitenränder bzw. des unteren Randes der zentralen Tafel entsprechen, wobei jede der Luftkammern an jedem der Enden einen Stopfen aufweist.

23. Dichtungssystem nach einem der Ansprüche 1 bis 22, **dadurch gekennzeichnet, dass** der Profilrahmen (30) vier Elemente umfasst, die dafür ausgelegt sind, an den vier Seiten der zentralen Tafel befestigt zu werden, und dass die Luftkammer allgemein kreisförmig ist, so dass sie die vollständige Schließung der zu schützenden Öffnung gestattet.

## Claims

1. Sealing system intended for use near the opening of a dwelling or other structure to prevent infiltration of water, mud or other substances into the dwelling to be protected, the system comprising:
a central panel (10) in two distinct parts (10a, 10b), adaptable to the dimensions of the opening to be protected,
a peripheral inflatable air chamber (20) which ensures watertightness of the system,
a formed frame (30) attached to the periphery of the central panel (10a, 10b) and designed to support and guide the inflatable air chamber (20), and
a central extension (50) which adapts to the formed frame (30) and to the two parts (10a, 10b) of the central panel (10) and which forms a gangue in which the two parts (10a, 10b) of the central panel are inserted,
**characterized in that** the system further comprises a guiding element (70) which serves to support the two parts (10a, 10b) of the central panel and prevents the inflatable air chamber (20) from expanding into the central section towards the inside of the gangue.

2. The sealing system according to claim 1, **characterized in that** the central extension (50) comprises two metal plates (50) which form a hollow gangue and which are secured to the two parts (10a, 10b) of the central panel by watertight bolts (71).

3. The sealing system according to claim 1, **characterized in that** the central extension (50) comprises a metallic plate (50) with an overall bend of 180° which forms a hollow gangue and which is fastened to the two parts (10a, 10b) of the central panel by watertight bolts (71).

4. The sealing system according to any of claims 1 to 3, **characterized in that** the central extension (50) forming a gangue has at least one upper edge (36) folded to a 90-degree angle so that it takes the shape of the two parts (10a, 10b) of the central panel and serves as a stiffener, and ensures the rigidity of the central portion.

5. The sealing system according to any of claims 1 to 4, **characterized in that** the shape of the lengthener (35) of the central extension (50) in the lower part takes the form of the frame (30) and thus serves as a stiffener.

6. The sealing system according to any of claims 1 to 5, **characterized in that** the distance between the two parts (10a, 10b) of the central panel required by the opening to be protected is ensured by springs fitted into the two parts (10a, 10b) of the central panel or a mechanical or electrical system which can be activated from outside the system by crank or button.

7. The sealing system according to any of claims 1 to 6, **characterized in** including two bolts on the upper edges of two parts (10a, 10b) of the central panel to serve as safety devices against rising pressure in case the walls and wall frames, which serve as support points for the lateral portions of the air chamber (20) are particularly smooth and risk allowing the air chamber (20) to slide.

8. The sealing system according to any of claims 1 to 7, **characterized in** including a telescoping stanchion which is adapted to be screwed to the ground and the ceiling to ensure central stability against rising pressure, and which allows the system to be connected to itself where openings are very large, by means of a double extended form, on both sides of the telescoping stanchion that is designed to receive the air chambers of the two systems in the central section.

9. The sealing system according to any of claims 1 to 8, **characterized in that** the formed frame (30) includes a fitting means (36, 37) to permit fixing to the central panel (10), as well as guide means in the shape of two arms (34, 35) to support the inflatable air chamber (20).

10. The sealing system according to any of claims 1 to 9, **characterized in that** the arms (34, 35) are expanded towards the exterior relative to the plane of the central panel (10) in order to receive and guide the inflatable chamber (20).

11. The sealing system according to any of claims 1 to 10, **characterized in that** the fitting means (36, 37) is in the shape of a "U" and comprises two arms (36, 37) which can be joined to the peripheral edge of the panel (10).

12. The sealing system according to any of claims 1 to 11, **characterized in that** the frame (30) is made of two distinct pieces and is made of aluminium.

13. The sealing system according to any of claims 1 to 12, **characterized in that** the air chamber (20) includes a grooved exterior surface (21) for rigidifying the air chamber (20) while ensuring the watertightness.

14. The sealing system according to any of claims 1 to 13, **characterized in that** the air chamber (20) has a circular cross-section and includes a cylindrical plug (25, 26) at each of its two ends.

15. The sealing system according to any of claims 1 to 14, **characterized in that** the air chamber (20) has an oval cross-section and includes a plug (25, 26) having an oval cross-section at each of its two ends.

16. The sealing system according to any of claims 1 to 14, **characterized in that** the air chamber (20) includes a plug (25, 26) of trapezoidal cross-section at each of its two ends, the plug (25, 24) being adapted to be inserted into the formed frame (30).

17. The sealing system according to any of claims 1 to 16, **characterized in that** one of the plugs (25, 26) has an inflation ferrule (27) for the air chamber.

18. The sealing system according to any of claims 1 to 17, **characterized in that** one of the plugs (25, 26) has a lateral inflation ferrule (28), and **in that** the formed frame (30) has a perforation (39) to permit passage of the inflation ferrule (28).

19. The sealing system according to any of claims 1 to 18, **characterized in** including a watertight foam strip adapted to be disposed between the air chamber (20) and the walls of the opening of the building, in such way as to equalize any irregular surfaces of these walls.

20. The sealing system according to any of claims 1 to 19, **characterized in** including corner accessories (40, 41) of watertight foam which are adapted to be disposed in the lower corners of the device and to ensure the watertightness of the system.

21. The sealing system according to an of claims 1 to 20, **characterized in that** the formed frame (30) includes four elements affixed respectively to the lateral edges and to the lower edge of each part (10a, 10b) of the central panel (10), and **in that** the air chamber (20) has the general shape of a "U" which conforms to the shape of the formed frame (30).

22. The sealing system according to any of claims 1 to 21, **characterized by** three distinct air chambers which correspond to the dimensions of the lateral and lower edges of the central panel (10), each one of these air chambers featuring a plug at each end.

23. The sealing system according to any of claims 1 to 22, **characterized in that** the formed frame (30) features four elements which are adapted to be attached to the four sides of the central panel, and **in that** the air chamber is of generally circular shape, such that it allows complete closure of the opening to be protected.
